# EUROPÄISCHE PATENTSCHRIFT

(11) **EP 0 009 016 B1**
(45) Veröffentlichungstag und Bekanntmachung des Hinweises auf die Patenterteilung: **22.12.1982**
(21) Anmeldenummer: 79890028.8
(22) Anmeldetag: 23.08.1979
(51) Int. Cl.: A47L 4/02

(54) **Reinigungsgerät für Jalousien**
Appliance for cleaning venetian blinds
Appareil de nettoyage pour lames de jalousies

(30) Priorität: 04.09.1978 AT 6365/78
(43) Veröffentlichungstag der Anmeldung: 19.03.1980
(73) Patentinhaber: Lex, Franz, A-8020 Graz (AT)
(72) Erfinder: Lex, Franz, A-8020 Graz (AT)

## Beschreibung

Die Erfindung betrifft ein Reinigungsgerät für Jalousien, vorzugsweise als Handgerät ausgebildet, bestehend aus mindestens zwei im Gerätegehäuse gelagerten, die Jalousielamelle beiderseits umfassenden segmentförmigen Reinigungskörpem, die zueinander abschwenkbar oder absenkbar sind und von einem im Gerätegehäuse angeordneten elektrisch betriebenen Antriebssystem schwingend antreibbar sind.

Ein elektrisch betriebenes Reinigungsgerät für Jalousien Ist beispielsweise in der GB-A-1 365 729 beschrieben. Bei diesem werden zwei parallel untereinander liegende und der Krümmung der Jalousielamelle angepasste Reinigungsbürsten mit Hilfe eines in einem Gehäuse angeordneten Elektromotors rotierend angetrieben. Zu diesem Zweck befindet sich auf der Motorwelle ein Zahnritzel, das mit je einem weiteren, mit den fliegend gelagerten Bürstwellen in Verbindung stehenden Zahnrädern in Eingriff stehen. Um die Nachteile rotierend angetriebener Reinigungsbürsten, die vor allem in einer grösseren Verunreinigung des Arbeitsplatzes gelegen sind, zu vermeiden, ist in der genannten Erfindung auch die Möglichkeit erwähnt den Reinigungsbürsten anstelle einer rotierenden, eine schwingende Reinigungsbewegung aufzuerlegen. Bei der in dieser Ausführung dargestellten Anordnung des Antriebes und der Lagerung der Reinigungsbürsten ist eine Durchführbarkeit der Reinigung mit einem Schwingungsantrieb aber nur dann möglich, wenn die beiden Reinigungsbürsten, deren Form der Krümmung der Jalousielamelle angepasst ist, einen entsprechenden Abstand voneinander einnehmen, um dadurch diese in die gekrümmte Jalousielamelle einführen zu können. Die beiden Reinigungsbürsten müssen daher mit entsprechend langen Borstenbüschein versehen sein. Infolge der Elastizität dieser ist aber eine Schwingungsübertragung auf die zu reinigende Jalousielamelle und somit eine zufriedenstellende Reinigung derselben in Frage gestellt. Um eine solche einigermassen zu gewährleisten, müssen die Borstenbüscheln sehr kurz ausgebildet sein. Dabei ergeben sich Schwierigkeiten insofern, äls es dann nicht mehr möglich ist, die beiden gegenüberliegenden Reinigungsbürsten oder mit einem anderen Reinigungsbelag ausgebildete Reinigungskörper in die stark gekrümmte Jalousielamelle einzuführen.

Zum Reinigen von Jalousielamellen sind weiters einfache Vorrichtungen bekannt, welche wie z.B. gemäss der US-A-3 075 223 oder gemäss der US-A-2 452107 durch eine manuelle Hin- und Herbewegung eine Reinigung der Jalousielamelle bewirken. Bei diesen werden anstelle der von Borsten besetzten Reinigungsbürsten, Reinigungskörper mit flacher Querschnittsform verwendet, die im Bereich ihrer Arbeitsfläche der Krümmung der Jalousielamelle angepasst und mit einem Belag aus Schaumstoff, Filz, Metallwolle od.dgl. versehen sind. Die Einführung der gekrümmten Reinigungskörper in die Jalousielamelle wird dabei dadurch ermöglicht, dass diese sich zangenförmig zueinander öffnen lassen, wobei eine Andruckfeder den notwendigen Arbeitsdruck ausübt Die Reinigung von Jalousielamellen mit solchen Geräten ist allerdings sehr mühsam und bedarf grosser Vorsicht, um die Jalousielamellen dabei nicht zu beschädigen. Auch ist die Reinigung stärker verschmutzter Jalousielamellen mit diesen selbst bei oftmaliger Hin- und Herbewegung derselben kaum mehr möglich.

Aufgabe der Erfindung ist es, die Nachteile bisher bekannter Vorrichtungen zu beseitigen und ein Reinigungsgerät der eingangs erwähnten Art so auszubilden, dass eine zufriedenstellende Reinigung von Jalousielamellen ohne Behinderung oder Beschädigung derselben mühelos und mit geringstem Aufwand ermöglicht wird.

Erfindungsgemäss wird dies dadurch erreicht, dass nur der an der konkaven Seite der Jalousielamelle anzuordnende Reinigungskörper mit dem schwingungserzeugenden Antriebssystem verbunden ist und dass der weitere Reinigungskörper gegenüber dem angetriebenen Reinigungskörper abschwenkbar oder absenkbar am Gerätegehäuse gelagert ist und gegebenenfalls durch diesen mitschwingend antreibbar ist.

Dadurch, dass nur der an der konkaven Seite der Jalousielamelle gelegene Reinigungskörper direkt mit dem Antriebssystem antreibbar in Verbindung steht, ist nicht nur eine wesentliche Vereinfachung in der Ausbildung des Antriebes der Vorrichtung gewährleistet, sondern es ist dadurch auch möglich, den weiteren, an der konvexen Seite der Jalousielamelle gelegenen Reinigungskörper ohne wesentlichen Aufwand abschwenkbar bzw. absenkbar im Vorrichtungsgehäuse anzuordnen. Das Einführen der Reinigungskörper zwischen den Jalousielamellen kann dadurch trotz des Schwingungsantriebes ohne Behinderung erfolgen. Von besonderer Bedeutung ist dabei, dass die Reinigungsbewegung direkt auf die üblicher Weise weitaus stärker verschmutzte konkave Seite der Jalousielamelle ausgeübt wird und das die wesentlich geringer verschmutzte konvexe Seite der Jalousielamelle zumindest durch die indirekte Schwingungsübertragung einwandfrei mitgereinigt werden kann.

Der abschwenkbare und nicht direkt mit dem Antriebssystem verbundene Reinigungskörper kann dabei aber auch ohne Mehraufwand durch den mit dem Antriebssystem verbundenen Reinigungskörper mitschwingbar angetrieben werden, wenn dieser in der Schwingungsrichtung bewegbar im Gerätegehäuse gelagert ist. Der mitschwingende Antrieb des abschwenkbaren Reinigungskörpers erfolgt dabei durch den angetriebenen Reinigungskörper auf mechanischem Weg uzw. dann, wenn beide Reinigungskörper im Zustand des Betriebes sind, d.h. zusammengedrückt die Jalousielamelle umfassen. Hiefür kann beispielsweise die bekannterweise zur Erzielung des Arbeitsdruckes verwendete Andruckfeder so eingestellt werden, dass deren Ändruckkraft allein schon eine Mitnahme des an den angetriebenen Reinigungskörper andruckbaren und abschwenkbar ausgebildeten Reinigungskörpers ermöglicht Auch andere Massnahmen, z. B. eine im Betriebszustand wirkende mechanische Verbindung können eine indirekte Schwingungsübertragung erforderlichenfalls auf den abschwenkbaren Reinigungskörper bewirken. Die Bewegungsrichtung des mitschwingend angetriebenen Reinigungskörpers muss dabei nicht unbedingt gleichgerichtet sein.

Die schwingende Reinigungsbewegung des angetriebenen Reinigungskörpers kann sowohl senkrecht als auch parallel auf die zu reinigende Jalousielamelle einwirken. Auch anders gerichtete oder eine kombinierte Reinigungsbewegung, d. h. senkrecht und parallel zur Jalousielamelle können vorteilbringend sein. Das Antriebssystem für den angetriebenen Reinigungskörper kann dabei elektromagnetisch oder elektromotorisch ausgebildet sein.

Gemäss einer bevorzugten Ausführung der Erfindung mit einem elektromagnetischen Antrieb kann vorgesehen sein, dass das Antriebssystem aus einem im Gerätegehäuse schwenkbar angeordneten doppelarmigen Übertragungshebel besteht, wobei der eine Arm am Ende den Magnetanker eines im Gerätegehäuse gelagerten Elektromagneten trägt, während der andere Arm zur Aufnahme des angetriebenen Reinigungskörpers, vorzugsweise als U-Profil ausgebildet ist. Dem an der konkaven Seite des Jalousieelementes angeordneten Reinigungskörper wird demnach eine Reinigungsbewegung senkrecht zu dessen Oberfläche auferlegt. Es ist aber auch möglich, durch eine 90°ige Verdrehung des im Gerätegehäuse angeordneten Elektromagneten dem Reinigungskörper eine parallel zur Oberfläche des Jalousieelementes gerichtete Reinigungsbewegung zu übertragen.

In einer bevorzugten Ausführungsform der Erfindung mit einem elektromotorisch angetriebenem Antriebssystem für den Antrieb des Reinigungskörpers kann vorgesehen sein, dass das Antriebssystem aus einem von der Welle des Antriebsmotors antreibbaren Exzenter besteht, wel- - cher über einen im Gerätegehäuse angeordneten Lagerteil und ein Gelenk auf den Reinigungskörper einwirkt. Es ist dabei auch möglich, den Exzenter auf einem Zahnrad anzuordnen, welches von einem auf der Welle des Antriebsmotors befestigten Zahnritzel antreibbar ist.

Der zur Aufnahme des angetriebenen Reinigungskörpers dienende Antriebsteil ist an seinem Ende vorzugsweise in Form eines Bolzens oder eines geeigneten Profils ausgebildet, so dass die Reinigungskörper in diesem leicht auswechselbar sind. Der Antriebsteil kann aber auch mit dem Reinigungskörper aus einem Stück gebildet sein, in dem ein sog. Reinigungsteil, z. B. ein mit einem Reinigungsbelag verbundenes Metall- oder Kunststoffblättchen einsetzbar ist. Der Reinigungsbelag selbst kann aus den verschiedensten zur Reinigung einer Oberfläche geeigneten Materialien bestehen.

Die Reinigung von Jalousielamellen mit der erfindungsgemässen Vorrichtung kann beispielsweise dadurch erfolgen, dass diese zu Beginn der Reinigung mit einem Reinigungsmittel bestrichen oder mit einem solchen besprüht werden.

Eine kontinuierliche Reinigung mit dieser ist dann möglich, wenn in einer Fortbildung der Erfindung, der an der konkaven Seite der Jalousielamelle gelegene Reinigungskörper einen Kanal aufweist, der bekannterweise durch eine Verbindungsleitung über einem Ventil mit einem Reinigungsmittelbehälter verbunden ist, welcher oberhalb der Reinigungskörper angeordnet ist.

Die Anordnung eines Reinigungsmittelbehälters bei einer Vorrichtung für die Reinigung von Jalousien ist nicht neu und ist beispielsweise in der eingangs angeführten GB-A-1 365729 beschrieben, jedoch weist diese gegenüber der erfindungsgemässen Anordnung einen wesentlichen Nachteil auf. So ist z. B. bei dieser für beide Reinigungskörper je ein Zuführungskanal vorgesehen. Es ist naheliegend, dass durch die Anordnuhg eines Kanals unterhalb der Jalousielamelle nach Fortfall der dabei vorgesehenen Pumpe, d. h. bei Zuführung des Reinigungsmittels durch ein natürliches Gefälle, das zugeführte Reinigungsmittel nach unten abfliesst und dabei den Arbeitsplatz unnötigerweise verunreinigt. Durch die erfindungsgemässe Anordnung wird dies vermieden. Es erwies sich dagegen sogar als vorteilhaft, wenn das zugeführte Reinigungsmittel mit Hilfe eines im Bereich des unteren Reinigungskörpers oder im Handgriff angebrachten und dadurch wesentlich kleineren Auffangbehälters aufgefangen wird. Geräte für eine gewerbsmässige Verwendung können dabei auch mit einer Absaugeinrichtung versehen oder für einen Anschluss an eine solche ausgebildet sein. Die erfindungsgemässe Vorrichtung kann selbstverständlich auch für eine gleichzeitige Reinigung mehrerer Jalousieelemente ausgebildet sein.

Die Erfindung wird anhand von zwei Ausführungsbeispielen näher erläutert. Es zeigen: Fig. 1 einen Längsschnitt durch ein Reinigungsgerät nach der Erfindung mit elektromagnetischem Antrieb und Fig. 2 einen Längsschnitt durch eine Ausführungsvariante mit elektromotorischem Antrieb.

Bei der in der Fig. 1 dargestellten Ausführungsform eines erfindungsgemässen Reinigungsgerätes handelt es sich um ein als Handgerät ausgebildetes Reinigungsgerät für Jalousien mit .elektromagnetischem Antrieb, bei dem das Gehäuse 5 mit einem Handgriff 14 versehen ist und aus zwei Teilen in der Schnittebene besteht, welche durch Schrauben zusammengehalten sind. In diesem befestigt angeordnet ist der Magnetkern 7 eines Elektromagneten, welcher seine Stromzuleitung durch das Netzkabel 11 erhält und durch einen Ein- und Ausschalter 12 betätigt wird. An dem Magnetanker 6 ist der Übertragungshebel 2 befestigt, welcher auf einem am Gehäuse 5 befestigten Lagerbolzen 4 gabelförmig ausgebildet und drehbar gelagert ist. Die Verlängerung des winkelförmigen Übertragungshebels 2 ist U-förmig ausgebildet, wobei in diesem Bereich der Reinigungskörper 1' austauschbar eingeschoben ist und durch eine Sicherung 13 gehalten wird. Ein am Gehäuse 5 befestigter Dämpfungsteil 9 soll ein Übertragen der Vibration auf dieses verhindern. Ebenfalls drehbar auf dem Lagerbolzen 4, und zwar zwischen dem gabelförmig ausgebildeten Übertragungshebel 2 ist ein Trägerteil 3 für die Aufnahme des Reinigungskörpers 1" gelageR, welcher auf der Antriebsseite zugekehrt abgewinkelt und an das Gehäuse 5 durch eine Feder 8 auf einem Dämpfungsteil 9 gedrückt wird. Die Anordnung der Feder 8 ist so getroffen, dass diesselbe sowohl zum Öffnen des Magneten dient, als auch den Anpressdruck der Reinigungskörper 1', 1" gegeneinander gewährleistet. Der Antriebsseite gegenüberliegend ist der Trägerteil 3 wieder U-förmig zur auswechselbaren Aufnahme des Reinigungskörpers 1" ausgebildet und mit einer Sicherung 13 gegen Herausfallen desselben versehen. Der Trägerteii 3 wird durch einen Hebel 10, zwecks leichteren Einführens der Reinigungskörper zwischen die Jalousieiamellen, abschwenkbar geöffnet. Der Reinigungskörper 1' ist mit einem Kanal 18 versehen, welcher durch eine Verbindungsleitung 45 und über ein Absperrventil 46 mit einem Reinigungsmittelbehälter 44 verbunden ist. Durch eine Dichtung 16 ist der Antriebsteil gegenüber dem Inneren des Gehäuses abgedichtet Der Reinigungsbeiag 42 ist an den Reinigungskörpern 1', 1" aufgeklebt angeordnet.

Die in Fig. 2 dargestellte Ausführungsform der Erfindung zeigt eine Ausbildung des Jalousienreinigungsgerätes mit elektromotorischem Antrieb. In dem aus einem Stück, mit Ausnahme der Rückseite, teilweise als Handgriff ausgebildeten Gehäuses 5 ist ein Elektromotor 20 befestigt angeordnet, dessen Welle mit einem mit einer Schwungmasse ausgebildeten Exzenter 25 versehen ist Der Reinigungskörper 1' ist auf einem Bolzen 30, welcher in einem im gemeinsamen Gehause 5 angebrachten Lagerteil 49 eingesetzt ist, schwenkbar gelagert und an seinem Ende mit einem senkrecht verlaufenden Führungsschlitz versehen, in welchem der auf dem Elektromotor 20 befestigte Exzenter eingreift wodurch der Reinigungskörper 1' bei laufendem Motor in eine seitliche hin und her gehende Schwingung versetzt wird. Die im Exzenter angebrachte Schwungmasse ist für den Ausgleich der bewegbaren Masse vorgesehen. Der hebelförmig ausgebildete Reinigungskörper 1" Ist am Gehäuse 5 auf Bolzen 37 abschwenkbar angeordnet und wird durch eine Andrückfeder 38, die auch einstellbar ausgebildet sein kann, gegen den Reinigungskörper 1' gedrückt. in die Reinigungskörper 1', 1" ist der Reinigungsbelag 42 eingeschoben, um ein leichtes Auswechseln nach Abnutzung desselben zu ermöglichen oder diesen durch einen Belag aus einem anderen Material leicht austauschen zu können. Der Reinigungskörper 1' ist mit einem Kanal ausgebildet und über eine Verbindungsleitung 45 und ein Absperrventil 46 mit einem Reinigungmittelbehälter 44 verbunden. An dem Gerät ist ein Ein- und Ausschalter 40 für den Elektromotor 20 angebracht. Die Nickel-Cadmium Batterien 39 zum Antrieb des Motors 20 sind über den Ladegerätestecker 41 mit einem Ladegerät verbindbar. Selbstverständlich kann der Elektromotor auch mit Netzspannung direkt oder über einen Niederspannungstrafo betrieben werden.

Ausserdem ist es möglich, mit dieser Vorrichtung durch entsprechend ausgebildete Reinigungskörper ähnlich geartete Gegenstände, wie Heizkörperglieder oder Fensterbalken zu reinigen oder zu polieren.

## Patentansprüche

1. Reinigungsgerät für Jalousien, vorzugsweise als Handgerät ausgebildet, bestehend aus mindestens zwei im Gerätegehäuse (5) gelagerten, die Jalousielamelle (17) beiderseits umfassenden segmentförmigen Reinigungskörpern (1', 1"), die zueinander abschwenkbar oder absenkbar sind und von einem im Gerätegehäuse (5) angeordneten elektrisch betriebenen Antriebssystem (7, 20) schwingend antreibbar sind, dadurch gekennzeichnet, dass nur der an der konkaven Seite der Jalousielamelle (17) anzuordnende Reinigungskörper (1') mit dem schwingungserzeugenden Antriebssystem (7, 20) verbunden ist und dass der weitere Reinigungskörper (1") gegenüber dem angetriebenen Reinigungskörper (1') abschwenkbar oder absenkbar im Gerätegehäuse (5) gelagert und gegebenenfalls durch diesen mitschwingend antreibbar ist.

2. Reinigungsgerät nach Anspruch 1, mit einem elektromagnetisch angetriebenen Antriebssystem für den Reinigungskörper (1'), dadurch gekennzeichnet, dass das Antriebssystem aus einem im Gerätegehäuse (5) schwenkbar angeordneten doppelarmigen Übertragungshebel (2) besteht, wobei der eine Arm am Ende den Magnetanker (6) eines im Gerätegehäuse (5) gelagerten Elektromagneten (7) trägt, während der andere Arm zur Aufnahme des angetriebenen Reinigungskörper (1'), vorzugsweise als U-Profil ausgebildet ist.

3. Reinigungsgerät nach Anspruch 1, mit einem elektromotorisch angetriebenen Antriebssystem für den Reinigungskörper (1'), dadurch gekennzeichnet, dass das Antriebssystem aus einem von der Welle des Antriebsmotors (20) antreibbaren Exzenter (25) besteht, welcher über einen im Gerätegehäuse (5) angeordneten Lagerteil (49) und einem Gelenk (30) auf den Reinigungskörper (1') einwirkt.

4. Reinigungsgerät nach einem der Ansprüche 1 bis 3, dadurch gekennzeichnet, dass der an der konkaven Seite der Jalousielamelle (17) gelegene Reinigungskörper (1') einen Kanal (18) aufweist, der bekannterweise durch eine Verbindungsleitung (45) über ein Ventil (46) mit einem Reinigungsmitteibehälter (44) in Verbindung steht, welcher oberhalb der Reinigungskörper (1', 1") angeordnet ist.

## Claims

1. Cleaning apparatus for Venetian blinds, preferably for manual operation, consisting of at least two segmentally shaped cleaning bodies (1', 1") located in a casing (5) and embracing the Venetian blind lamina (17) on both sides, the cleaning bodies being mutually swingable or movable towards each other and set in oscillatory motion by an electric driving system (7, 20) located in the casing (5), chatacterized by the fact that only the cleaning body (1') located on the concave side of the lamina (17) is connected with the oscillation- generating driving system (7, 20) and the other cleaning body (1") is located in the casing (5) swingably or movably with reference to the driven body (1') or may be set in oscillatory motion along with the latter.

2. Cleaning apparatus according to claim 1,with an electromagnetic driving system for the cleaning body (1'), characterized by the fact that the driving system consists of a double-armed transmission lever (2) located swingably in the casing (5), one arm carrying, at its end, the armature (6) of an electromagnet (7) located in the casing (5) and the other being formed so as to receive the driven cleaning body(1), preferably in the form of a U section.

3. Cleaning apparatus according to claim 1, with an electromotive driving system for the cleaning body (1'), characterized by the fact that the driving system consists of an eccentric (25) driven from the shaft of the driving motor (20), the eccentric acting on the cleaning body (1') through a joint (30) and a bearing element (49) located in the casing (5).

4. Cleaning apparatus according to claims 1, 2 or 3, characterized by the fact that the cleaning body (1') located on the concave side of the lamina (17) is provided with a channel (18) connected through a connecting line (45) and a vane (46) with a detergent tank (44) located above the cleaning bodies (1', 1").

## Revendications

1. Appareil de nettoyage pour jalousies, de préférence à main, constitué par au moins deux corps à nettoyer (1', 1"), forme de segment, placés dans une boite (5) et enceignant la lame de jalousie (17) des deux côtés, les corps à nettoyer étant mutuellement orientables ou mobiles l'un envers l'autre et mis en mouvement oscillant par un système de commande électrique (7, 20) placé dans la boîte (5), caractérisé par le fait que seulement le corps à nettoyer (1') placé au côté concave de la lame (17) est relié au système de commande oscillatoire (7, 20) et l'autre corps (1") est placé dans la boîte (5) de façon orientable ou mobile envers le corps actionné (1') ou peut être mis en mouvement oscillant par le corps (1').

2. Appareil de nettoyage selon 1, avec un système de commande électromagnétique pour le corps à nettoyer (1'), caractérisé par le fait que le système de commande est constitué par un levier de transmission (2) à deux bras placé de façon orientable dans la boite (5), un bras portant, à son bout, l'ammature (6) d'ua électro-aimant (7) placé dans la boîte (5), et l'autre bras étant formé de façon à recevoir le corps actionné (11, de préférence sous la forme d'un profil en U.

3. Appareil de nettoyage selon 1, avec un système de commande par moteur électrique pour le corps à nettoyer (1'), caractérisé par le fait que le système de commande est constitué par un excentrique (25) actionné par l'arbre du moteur de commande (20), l'excentrique agissant sur le corps à nettoyer (1') moyennant une articulation (30) et un élément de palier (49) placé dans la boîte (5).

4. Appareil de nettoyage selon 1, 2 ou 3, caractérisé par le fait que le corps à nettoyer (1') placé au côté concave de la lame (17) présente un conduit (18) relié moyennant une ligne de raccordement (45) et une soupape (46) à un réservoir à détergents (44) placé au-dessus des corps à nettoyer (1', 1").
